# EUROPÄISCHE PATENTSCHRIFT

(11) **EP 1 394 337 B1**
(45) Veröffentlichungstag und Bekanntmachung des Hinweises auf die Patenterteilung: **22.03.2006**
(21) Anmeldenummer: 03019227.2
(22) Anmeldetag: 26.08.2003
(51) Int. Cl.: E04F 15/04, E04F 15/10, E04F 15/02

(54) **Paneel**
Panel
Panneau

(30) Priorität: 27.08.2002 DE 10239146
(43) Veröffentlichungstag der Anmeldung: 03.03.2004
(73) Patentinhaber: Fendt, Hermann, 87745 Eppishausen-Haselbach (DE)
(72) Erfinder: Fendt, Hermann, 87745 Eppishausen-Haselbach (DE)
(74) Vertreter: Munk, Ludwig

(56) Entgegenhaltungen:
- CA-A- 2 305 852
- DE-A- 2 447 046
- DE-A- 3 619 046
- DE-A- 7 600 832
- DE-C- 10 044 017
- DE-U- 7 635 021
- FR-A- 1 569 989
- FR-A- 2 645 219
- US-B1- 6 421 970

## Beschreibung

Die Erfindung betrifft ein Paneel insbesondere für Wand- und/oder Deckenverkleidungen, das mit benachbarten Paneelen in Nut- und Federeingriff bringbar ist und an einer Längsseite und einer Querseite jeweils eine durch einen sichtseitigen und einen rückseitigen Nutbegrenzungsschenkel begrenzte Nut und an den jeweils gegenüberliegenden Längs- und Querseiten jeweils eine entsprechende Feder aufweist.

Bei der Erstellung von Paneelverbänden, wie Wand- und/oder Deckenverkleidungen, werden die Paneele auf einer als Lattung oder dergleichen ausgebildeten Tragkonstruktion befestigt. Die bekannten Paneele besitzen jedoch keine paneeleigenen Befestigungsmittel zur Befestigung der Paneele auf der Tragkonstruktion. Bisher werden als Befestigungsmittel Metallklammern verwendet, die einen in eine Nut des zu haltenden Paneels einführbaren Bügel und einen auf der Unterkonstruktion anbringbaren Schenkel aufweisen. Die genannten Metallklammern stellen zusätzlich benötigte Teile dar, die beschafft und montiert werden müssen.

Das Gebrauchsmuster DE 76350214 bezieht sich auf einen Bauteilesatz für einen Montagefußboden aus rechteckigen Oberplatten, wobei alle Randseiten der oberplatten leistenartige. Elemente aufweisen ,die seitlich vorspringen und zum Eingriff in die Nuten benachbarter Oberplatten ausgebildet sind.

Hiervon ausgehend ist es daher die Aufgabe der vorliegenden Erfindung, ein Paneel eingangs erwähnter Art mit einfachen und kostengünstigen Mitteln so zu verbessern, dass keine zusätzlichen Befestigungsmittel erforderlich sind und eine hohe Montagefreundlichkeit erreicht wird.

Diese Aufgabe wird erfindungsgemäß dadurch gelöst, dass die Federn von einem jeweils benachbarten, leistenförmigen Randbereich des Paneels abstehen, der gegenüber der sichtseitigen Oberfläche eines innerhalb des Randbereichs sich befindenden, inneren Paneelbereichs in Form einer Stufe abgesenkt ist und der rückseitig bündig mit dem inneren Paneelbereich ist und der mit wenigstens einer Bohrungsreihe mit mehreren, gleichmäßig über seine Länge verteilten Durchgangsbohrungen versehen ist.

Die mit Durchgangsbohrungen versehenen, leistenförmigen Randbereiche bilden in vorteilhafter Weise paneeleigene, in den Paneelaufbau integrierte Befestigungsmittel, die auf der Unterkonstruktion zur Auflage kommen und einfach durch in einer oder mehreren der Durchgangsbohrungen aufnehmbare Schrauben auf der Unterkonstruktion festlegbar sind. Da die die Durchgangsbohrungen enthaltenden Randbereiche gegenüber der sichtseitigen Oberfläche des inneren Paneelbereichs abgestuft sind, können die Durchgangsbohrungen sowie die Köpfe der in diesen aufgenommenen Schrauben durch den sichtseitigen Nutbegrenzungsschenkel des jeweils benachbarten Paneels überdeckt werden. Hierzu ist der sichtseitige Nutbegrenzungsschenkel zweckmäßig etwas breiter als der rückseitige Nutbegrenzungsschenkel.

Vorteilhafte Ausgestaltungen und zweckmäßige Fortbildungen der übergeordneten Maßnahmen sind in den Unteransprüchen angegeben. So können die gegenüber der sichtseitigen Oberfläche des inneren Paneelbereichs abgesenkten Randbereiche jeweils durch eine an die zugeordnete Seite eines den inneren Paneelbereich bildenden Grundkörpers angesetzte Randleiste gebildet werden. Dies vereinfacht die Herstellung und ermöglicht in vorteilhafter Weise auch eine gezielte Verwendung unterschiedlicher Materialien bzw. unterschiedlicher Oberflächenbeschaffenheiten für den Grundkörper und für die Randleisten.

Zweckmäßig können die Randleisten einen T-förmigen Querschnitt aufweisen und mit dem Grundkörper durch Nut und Feder verbunden sein. Dies ergibt eine besonders einfache und kostengünstige Herstellung. In vorteilhafter Weiterbildung dieser Maßnahme kann dabei der in eine zugeordnete Nut des Grundkörpers eingreifende Flansch der T-förmigen Randleisten mit einem durchgehenden Raststeg versehen sein, der in eine im Bereich einer Seitenwand der zugeordneten Nut vorgesehene Rille einrastbar ist. Dies ermöglicht in vorteilhafter Weise eine formschlüssige, Verbindung zwischen Grundkörper und Randleisten, die ohne Leim hält.

In weiterer Fortbildung der übergeordneten Maßnahmen können die vorzugsweise durch Randleisten gebildeten, leistenförmigen Randbereiche des Paneels mit ihren voneinander entfernten Enden jeweils am Nutgrund der quer hierzu verlaufenden Nut des inneren Paneelbereichs beginnen und mit ihren einander zugewandten Enden mit stumpfen Stoß aneinander anschließen, wobei der eine Randbereich die Stirnseite des anderen Randbereichs überdeckt.

Durch diese Maßnahme ergeben sich automatisch zwei Stützflächen, die bei aneinander anzuschließenden Paneelen in gegenseitigen Eingriff kommen und im Eingriffsbereich eine stützflächennormale gegenseitige Relativbewegung der beiden Paneele verhindern. Es ist daher in vorteilhafter Weise möglich, das neu anzuschließende, noch lose Paneel mit seiner Stützfläche zum Eingriff mit der zugeordneten Stützfläche des benachbarten, bereits auf der Unterkonstruktion befestigen Paneels zu bringen, wodurch das dem bereits befestigten Paneel zugewandte Ende des losen Paneels gehalten wird. Das andere Ende kann von einer Montageperson gehalten werden, die gleichzeitig eine Verschraubung durchführen kann. Es genügt daher in vorteilhafter Weise eine Montageperson, was eine hohe Montagefreundlichkeit und Wirtschaftlichkeit ergibt.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: einen Schnitt durch den Randbereich einander benachbarter, aneinander anzuschließender Paneele in auseinandergezogener Darstellung,
- Figur 2: eine Draufsicht auf die Sichtseite eines erfindungsgemäßen Paneels in perspektivischer Darstellung,
- Figur 3: eine Draufsicht auf die Rückseite eines erfindungsgemäßen Paneels in perspektivischer Darstellung,
- Figur 4: eine Ansicht einer separaten Randleiste,
- Figur 5: eine Draufsicht auf die Rückseite von zwei mit ihren Stützflächen in Eingriff bringbaren Paneelen in auseinandergezogener Darstellung,
- Figur 6: die Paneele gemäß Figur 5 in zusammengeschobenem Zustand und
- Figur 7: ein Montagebeispiel mit drei aufeinanderfolgenden Arbeitsgängen.

Hauptanwendungsgebiet der Erfindung sind Paneele zur Herstellung von Wand- und/oder Deckenverkleidungen. Hierzu wird eine in den Figuren 1 und 7 angedeutete Unterkonstruktion 1 in Form von in einem Rastermaß entsprechenden Abständen angeordneten, parallelen Latten vorgesehen, an denen die Paneele 2, wie Figur 1 zeigt, durch Schrauben 3 etc. befestigt werden. Die einander benachbarten Paneele werden dabei umlaufend in Nut- und Federeingriff mit benachbarten Paneelen gebracht. Hierzu sind die Paneele 2 an zwei aneinander anschließenden Seiten ihres Umfangs mit Nuten 4 und an den restlichen zwei Seiten ihres Umfangs mit Federn 5 versehen.
Die Anordnung der Nuten 4 und Federn 5 ist anschaulich aus den Figuren 2 und 3 entnehmbar. Jeweils eine Längsseite und eine rechtwinklig hieran anschließende Querseite ist mit einer Nut 4 versehen, die durch einen oberen, das heißt sichtseitigen Nutbegrenzungsschenkel 6 und einen unteren, das heißt rückseitigen Nutbegrenzungsschenkel 7 begrenzt wird. An den jeweils gegenüberliegenden Längs- und Querseiten des Paneels 2 ist jeweils eine entsprechende, nach außen auskragende Feder 5 vorgesehen.

Beim dargestellten Beispiel bestehen die Paneele 2 jeweils aus einem tafelförmigen Grundkörper 8, der an seinen den Federn 5 zugeordneten Längs- und Querseiten mit jeweils einer Randleiste 9 versehen ist, von der die zugeordnete Feder 5 nach außen absteht. Die Randleisten 9 bilden dabei praktisch Randbereiche, die den einen inneren Paneelbereich bildenden Grundkörper 8 an zwei Seiten umfassen.

Die sichtseitige Oberfläche der Randleisten 9 ist, wie am besten aus Figur 5 anschaulich erkennbar ist, niveaugleich mit der sichtseitigen Oberfläche der zugehörigen Feder 5. Diese ist gegenüber der sichtseitigen Oberfläche des Grundkörpers 8 um die Dicke des sichtseitigen Nutbegrenzungsschenkels 6 abgesenkt, so dass sich, wie Figur 2 anschaulich zeigt, eine Stufe mit der Höhe s ergibt. Die rückseitige Fläche der Randleisten 9 ist, wie aus Figur 3 ersichtlich ist, bündig mit der Rückseite des Grundkörpers 8. Auf diese Weise ergibt sich eine durchgehende Rückseite des Paneels 2, so dass dieses auch im Bereich der Randleisten satt auf der Unterkonstruktion zur Anlage kommt, wie aus Figur 1 hervorgeht. Dies ermöglicht eine zuverlässige Verschraubung der Paneele 2 im Bereich der Randleisten 9.

Diese sind im Bereich zwischen ihrer Feder 5 und dem Grundkörper 8 mit durchgehenden Bohrungen 10 versehen, die in Form einer über die ganze Randleistenlänge sich erstreckenden Bohrungsreihe mit vergleichsweise kleinem, gegenseitigem Abstand angeordnet sind. Zweckmäßig sind die Bohrungen so gleichmäßig über die Länge des zugeordneten Randbereichs verteilt. Der gegenseitige Abstand der Bohrungen 10 ist wesentlich kleiner als das der Unterkonstruktion 1 zugrundeliegende Rastermaß so dass davon auszugehen ist, dass über der Länge jedes Paneels 2 zumindest eine Bohrung 10 zur Deckung mit einer Latte der Unterkonstruktion 1 kommt und zur Aufnahme einer Schraube 3 dienen kann. Die Schrauben 3 können in Folge der satten Anlage der Randleisten 9 auf der Unterkonstruktion 1 bis auf Anschlag eingedreht werden, ohne die Randleisten 9 auf Biegung zu beanspruchen.

Im montierten Zustand werden die Bohrungen 10 und die gegebenenfalls hierin aufgenommenen Schrauben 3 durch den sichtseitigen Nutbegrenzungsschenkel 6 des jeweils benachbarten Paneels 2 abgedeckt. Hierzu ist der sichtseitige Nutbegrenzungsschenkel 6, wie Figur 1 weiter zeigt, entsprechend breiter als der rückseitige Nutbegrenzungsschenkel 7. Um die Randleisten 9 vollständig abzudecken entspricht der Überstand des sichtseitigen Nutbegrenzungsschenkels 6 über den rückseitigen Nutbegrenzungsschenkel 7 dem Abstand zwischen dem Grundkörper 8 und dem Ansatzquerschnitt der Feder 5 an der zugeordneten Randleiste 9.

Die Randleisten 9 können mit ihrer federfernen Flanke an die zugewandte Seitenfläche des Grundkörpers 8 angesetzt sein, wobei zur Verbindung eine Stift- und/oder Leimverbindung vorgesehen sein kann. Im dargestellten Beispiel sind die Randleisten 9 durch eine Nut- und Federverbindung mit dem Grundkörper 8 verbunden. Hierzu besitzen die Randleisten 9 einen T-förmigen Querschnitt. Dieser enthält einen mittleren, mit seiner Unterseite an der Unterkonstruktion 1 zur Anlage bringbaren, in Figur 1 bezeichneten Steg 11, von dem einander gegenüberliegende Flansche abstehen, von denen der vom Grundkörper 8 weg gerichtete Flansch die oben bereits erwähnte, an der Außenseite des Paneels verlaufende Feder 5 bildet, während der dem Grundkörper 8 zugewandte Flansch eine innere Befestigungsfeder 12 bildet, die in eine zugeordnete Nut 13 des Grundkörpers 8 eingreift, wie aus Figur 1 hervorgeht. Der Grundkörper 8 ist dementsprechend im Bereich aller vier Umfangsseiten genutet, wobei im Bereich einer Längsseite und einer hieran anschließenden Querseite die den Federn 5 der benachbarten Paneele zugeordneten Nuten 4 und im Bereich der gegenüberliegenden Längs- und Querseiten die den Federn 12 der dort anzusetzenden Randleisten 9 zugeordneten Nuten 13 vorgesehen sind.

Die Nuten 4 und 13 besitzen zweckmäßig dieselbe lichte Weite und sind von der Oberfläche des Grundkörpers 8 gleich weit distanziert, so dass die Randleisten 9 die schon erwähnte T-Form aufweisen können. Die die Federn 5 bzw. 12 bildenden Flansche der T-förmigen Randleisten 9 besitzen die gleiche Breite, die der Tiefe der Nut 13 bzw. der Nut 4 im Bereich des rückwärtigen Nutbegrenzungsschenkels 7 entspricht. Der Überstand des sichtseitigen Nutbegrenzungsschenkels 6 über den rückwärtigen Nutbegrenzungsschenkel 7 entspricht zweckmäßig der Breite des mittleren Stegs 11, so dass dieser vollständig abgedeckt werden kann.

Die Feder 12 kann durch eine Leimverbindung in der zugeordneten Nut 13 befestigt sein. Im dargestellten Beispiel ist eine formschlüssige Verbindung vorgesehen, die eine Leimung entbehrlich macht. Hierzu ist der in die Nut 13 eingreifende Schenkel 12, wie die Figuren 1 und 4 zeigen, mit einem über seine Länge durchgehenden Raststeg 14 versehen der in eine zugeordnete Rille 15 der zugewandten Seitenwand der Nut 13 einrastbar ist.

Die voneinander abgewandten Enden der beiden Randleisten 9 eines Paneels 2 beginnen, wie aus Figur 3 erkennbar ist, am Nutgrund der quer hierzu verlaufenden Nuten 4. Hierdurch ergibt sich ein vom Steg 11 der Randleiste 9 nicht abgedecktes Endstück des rückwärtigen Begrenzungsschenkels 16 mit einer der Tiefe der quer hierzu verlaufenden Nut 4 im Bereich des rückwärtigen Nutbegrenzungsschenkels 7 entsprechender Breite. Dieses nichtabgedeckte Endstück bildet eine in Figur 5 links gerastert angedeutete Stützfläche 17.

Die einander zugewandten Enden der Randleisten 9 schließen, wie Figur 5 rechts erkennen lässt, mit stumpfem Stoß aneinander an. Dabei ragt die einer Längsseite zugeordnete Randleiste 9 mit ihrem Endbereich über die quer hierzu verlaufende Querseite des Grundkörpers 8 hinaus. Der Überstand entspricht der Breite des Stegs 11 zuzüglich der hiervon abstehenden Feder 5 der Randleisten 9, wie in Figur 5 bei b angedeutet ist. Die Stirnseite der den Grundkörper 8 überragenden Randleiste 9 ist dementsprechend bündig mit der äußeren Flanke 18 der Feder 5 der quer hierzu verlaufenden Randleiste 9. Die nach außen weisende Feder 5 der der Querseite zugeordneten Randleiste 9 ist koplanar mit der nach innen weisenden Feder 12 der der Längssseite zugeordneten Randleiste 9, so dass sich eine durchgehende Fläche ergibt. Der mit der Feder 5 der der Querseite zugeordneten Randleiste 9 sich überschneidende Bereich der Feder 12 der der Längsseite zugeordneten Randleiste 9 bildet dementsprechend eine Verlängerung der querseitigen Feder 5 bis zum Steg 11 der der Längsseite zugeordneten Randleiste 9. Die dem Grundkörper 8 zugewandte Seitenflanke des Stegs 11 der der Längsseite zugeordneten Randleiste 9 ist dementsprechend auf einer der Breite der Feder 5 der der Querseite zugeordneten Randleiste entsprechenden Breite von der Projektion der der Querseite zugeordneten Randleiste nicht abgedeckt. Dieser nichtabgedeckte Bereich bildet eine in Figur 5 rechts ebenfalls gerastert angedeutete, zweite Stützfläche 19.

Wenn die den beiden Hälften der Figur 5 zugrundeliegenden Paneele so zusammengeschoben werden, dass ihre einander zugewandten, in Figur 5 noch voneinander beabstandeten Querseiten aneinander anliegen, ergibt sich die Anordnung gemäß Figur 6. Dabei greift die der Querseite des einen Paneels zugeordnete Feder 5 einschließlich der oben beschriebenen Verlängerung in die der zugewandten Querseite des anderen Paneels zugeordnete Nut 4 ein, wobei die Stützfläche 17 von der Stützfläche 19 übergriffen wird, wie Figur 6 anschaulich zeigt. Auf diese Weise wird das an das bereits befestigte Paneel angestellte, weitere Paneel mit seinem dem genannten Stützflächeneingriff zugewandten Ende quer zur Anstellrichtung formschlüssig fixiert, was die Montage vereinfacht, wie nachstehend anhand der Figur 7 dargestellt werden wird.

In Figur 7 sind mehrere Montageschritte dargestellt, die sich beim Anfügen eines weiteren Paneels 2a an einen Verband von bereits auf der Unterkonstruktion 1 befestigten Paneelen 2 ergeben. Das neu anzufügende Paneel 2a wird zunächst, wie in Figur 7 oben durch einen Pfeil 20 angedeutet ist, mit einer Längsseite an den Verband angestellt, wobei seine längsseitige Nut 4 zum Eingriff mit der zugewandten Feder 5 der hierzu parallelen Paneele 2 kommt. Anschließend wird das neu anzuschließende Paneel 2a, wie in Figur 7 Mitte durch einen Pfeil 21 angedeutet ist, mit seiner Querseite an die zugewandte Querseite des benachbarten Paneels 2 angestellt, wobei die querseitige Nut 4 zum Eingriff mit der zugewandten Feder 5 des benachbarten Paneels 2 kommt. Dies ergibt die der Figur 7 unten zugrunde liegende Situation.

Dabei sind die gegenseitigen Stützflächen 17, 19 in gegenseitigem Stützeingriff, wie bei 22 angedeutet ist. Infolge dieses Stützeingriffs kann sich das neu anzuschließende Paneel 2a im Bereich seines stützeingriffseitigen Endes nicht mehr in stützflächennormaler Richtung vom auf der Unterkonstruktion bereits befestigten Verband wegbewegen, das heißt eine in Figur 7 unten durch einen Pfeil 23 angedeutete Bewegung ist ausgeschlossen. Es genügt daher, das neu anzuschließende Paneel 2 am anderen Ende zu stützen, wie durch den Stützpfeil 24 angedeutet ist, während in eine mit einer Latte der Unterkonstruktion 1 in Deckung befindliche Bohrung 10 eine Schraube eingedreht wird. Dazu genügt eine Person, die das Paneel 2a mit einer Hand gemäß Stützpfeil 24 stützt und mit der anderen Hand einen Schrauber bedient.

Beim fertigverlegten Paneelverband sind nur die Sichtseiten der Grundkörper 8 der Paneele 2 sichtbar. Der Grundkörper 8 besitzt dementsprechend eine in einer gewünschten Holzart gestaltete, z.B. furnierte Sichtseite. Selbstverständlich wäre es auch denkbar, den Grundkörper 8 aus Massivholz herzustellen. Die Randleisten 9 können einfach und kostengünstig als Pressspanformlinge ausgebildet werden. Aber auch hier wäre eine Massivholzausführung denkbar. Auch eine Ausbildung als aus Kunststoff bestehende Extrusionsprodukte wäre denkbar.

Vorstehend ist zwar ein bevorzugtes Ausführungsbeispiel der Erfindung näher erläutert, ohne dass jedoch hiermit eine Beschränkung verbunden sein soll. So könnten anstelle von T-förmigen Randleisten selbstverständlich auch im Querschnitt L-förmige Randleisten Verwendung finden, die an die zugeordnete Seitenflanke des Grundkörpers 8 angeleimt und/oder angestiftet werden können. Ebenso wäre es denkbar, anstelle von ansetzbaren Randleisten angeformte Randbereiche vorzusehen, was zu einer einteiligen Paneelausführung führte.

## Patentansprüche

1. Paneel, insbesondere für Wand- und/oder Deckenverkleidungen, das aus einem tafelförmigen Grundkörper (8) mit Längs - und Querseiten ,mit einer sichtseitigen und einer rückseitigen oberfläche sowie aus zwei benach barten ansetzbaren oder angeformten Randleisten (9), wobei das Paneel (2) mit benachbarten Paneelen (2) in Nut- und Federeingriff bringbar ist und an einer Längsseite und einer Querseite jeweils eine durch einen sichtseitigen und einen rückseitigen Nutbegrenzungsschenkel (6 bzw. 7) begrenzte Nut (4) und an den jeweils gegenüberliegenden Längs- und Querseiten jeweils eine entsprechende Feder (5) aufweist, wobei die Federn (5) jeweils von einer der zwei Randleisten, (9) des Paneels (2) abstehen, und wobei jeder der Randleisten (9)
gegenüber der sichtseitigen Oberfläche des von den Randleisten (9) zweiseitig umfassten, Grunkörpers (8) in Form einer Stufe abgesenkt und rückseitig mit dem Grundkörper (8) bündig ist,
wobei jede Rarnleiste (9) eine dem Grundkörper (8) zugewandte Befestigungsfeder (12) bildet, wobei das Paneel (2)
mit wenigstens einer Bohrungsreihe mit mehreren, über seine Länge verteilten Durchgangsbohrungen (10) versehen ist, wobei
die Randleisten (9) des Paneels (2) mit ihren voneinander entfernten Enden am Nutgrund der quer hierzu verlaufenden Nuten (4) des Paneels beginnen und mit ihren einander zugewandten Enden stumpf aneinander anschließen, **dadurch gekennzeichnet, dass**
die eine Randleiste (9) die Stirnseite der anderen Randleiste (9) überdeckt, so dass sich an der einen, die Stirnseite der anderen Randleiste (9) überdeckenden Randleiste (9) zwischen der Befestigungs feder (12) und der rück seitigen oberfläche eine Stützfläche (19) für mit der anderen Randleiste (9) in Nut- und Federeingriff bringbare, benachbarte Paneele (2) ergibt.

2. Paneel nach Anspruch 1, **dadurch gekennzeichnet, dass** die Randleiste (9) gegenüber der sichtseitigen Oberfläche des Grundtörpers (8) um die Dicke des sichtseitigen Nutbegrenzungsschenkels (6) abgesenkt ist.

3. Paneel nach einem der vorhergehenden Ansprüche, **dadurch gekennzeichnet, dass** der sichtseitige Nutbegrenzungsschenkel (6) den gegenüberliegenden Nutbegrenzungsschenkel (7) um die Breite der abgesenkten Randleiste (9) überragt.

4. Paneel nach einem der vorhergenden Ansprüche, **dadurch gekennzeichnet, dass** die Randleisten (9) einen T-förmigen Querschnitt aufweisen und mit dem Grundkörper (8) in Nut- und Federeingriff sind.

5. Paneel nach Anspruch 4, **dadurch gekennzeichnet, dass** die in eine zugeordnete Nut (13) des Grundkörpers (8) eingreifende Befestigungs feder (12) der T-förmigen Randleiste (9) mit einem durchgehenden Raststeg (14) versehen ist, der in eine im Bereich einer Seitenwand der zugeordneten Nut (13) des Grundkörpers (8) vorgesehene Rille (15) einrastbar ist.

6. Paneel nach einem der vorhergehenden Ansprüche, **dadurch gekennzeichnet, dass** die einer Längsseite des Paneels zugeordnete Randleiste (9) die Stirnseite der der hieran anschließenden Querseite zugeordneten Randleiste (9) überdeckt.

7. Paneel nach einem der vorhergehenden Ansprüche , **dadurch gekennzeichnet, dass** der Grundkörper (8) aus Massivholz besteht und/oder zumindest sichtseitig furniert ist.

8. Paneel nach einem der vorhergehenden Ansprüche, **dadurch gekennzeichnet, dass** die Randleisten (9) als Pressspanformlinge ausgebildet sind.

9. Paneel nach einem der vorhergehenden Ansprüche, **dadurch gekennzeichnet, dass** die angeformten Randleisten (9) Randbereiche des einteiligen Paneels bilden.

## Claims

1. A panel, in particular for wall and/or ceiling panelling, which comprises a platelike base member (8) having longitudinal and transverse sides, with a visible face side and a rear side as well as two neighbouring edge strips (9) which are attachable thereto or formed integral therewith, such panel (2) being joinable with neighbouring panels (2) in groove-and-tongue engagement and being provided with a groove (4) on one longitudinal and one transverse side, such grooves being limited by a groove-limiting rib (6) on the visible face side and a groove-limiting rib (7) on the rear side, and such panel (2) further having corresponding tongues (5) on the opposing longitudinal and transverse sides, respectively, with each of the tongues (5) projecting from one of the two edge strips (9) of the panel (2), and with each of such edge strips (9) being stepped down relative to the face side of the base member (8) embraced by the edge strips (9) on two sides, and being flush with the rear side of the said base member (8), with each edge strip (9) forming a fastening tongue (12) extending towards the base member (8), and with the panel (2) being further provided with at least one row of holes having several through holes (10) spaced along its length, with the edge strips (9) of the panel (2) starting with their ends away from one another at the groove bottom of the grooves transverse thereto and with their ends facing one another are butt-joined to each another, **characterized in that** one of the edge strips (9) overlaps the end face of the other edge strip (9), so that on that edge strip (9) which overlaps the end face of the other edge strip (9), between the fastening tongue (12) and the rear surface, a support surface (19) is formed for neighbouring panels (2) which are joinable in groove-and tongue-engagement with the other edge strip (9).

2. A panel according to Claim 1, **characterized in that** edge strip (9) is stepped down by the thickness of the face side groove-limiting rib (6) relative to the face side of the base member (8).

3. A panel according to any of the preceding Claims, **characterized in that** the face side groove-limiting rib (6) projects beyond the opposite groove-limiting rib (7) by the width of the stepped-down edge strip (9).

4. A panel according to any of the preceding Claims, **characterized in that** the edge strips (9) have a T-shaped cross-section and are in groove-and-tongue engagement with the base member (8).

5. A panel according to Claim 4, **characterized in that** the fastening tongue (12) of the T-shaped edge strip (9), engaging an associated groove (13) of the base member (8) is provided with a snap-in web (14) extending over its entire length, which is arranged to snap into a notch (15) provided in the area of a side wall of the associated groove (13) of the base member (8).

6. A panel according to any of the preceding Claims, **characterized in that** the edge strip (9) associated with a longitudinal side of the panel overlaps the end face of the edge strip (9) associated with the transverse side joining thereto.

7. A panel according to any of the preceding Claims, **characterized in that** the base member (8) is made of solid wood and/or provided with veneering on its face side.

8. A panel according to any of the preceding Claims, **characterized in that** the edge strips (9) are designed as fibreboard mouldings.

9. A panel according to any of the preceding Claims, **characterized in that** the integrally formed edge strips (9) constitute lateral areas of the one-piece panel.

## Revendications

1. Panneau, en particulier pour des revêtements de paroi et/ou de plafond, qui se compose d'un corps de base (8) en tableau avec des grands côtés et des côtés transversaux, avec une surface visible et une surface arrière, ainsi que de deux rebords (9) voisins qui peuvent être rapportés ou qui sont formés sur ledit corps de base, le panneau (2) pouvant être mis en prise à languette et rainure avec des panneaux voisins (2) et présentant, sur un grand côté et sur un côté transversal, respectivement une rainure (4) délimitée par une branche de limitation de rainure (6 ou bien 7) située sur le côté visible ou bien sur la face arrière, ainsi que, sur le grand côté et sur le côté transversal respectivement opposé, respectivement une languette (5) correspondante, les languettes (5) faisant saillie respectivement de l'un des deux rebords (9) du panneau (2),
et chacun des rebords (9) étant abaissé sous forme d'un gradin par rapport à la surface visible du corps de base (8) embrassé, de deux côtés, par les rebords (9), et étant, à l'arrière, à fleur du corps de base (8),
chaque rebord (9) formant une languette de fixation (12) montrant vers le corps de base (8),
le panneau (2) étant pourvu d'au moins une rangée de perçages présentant plusieurs trous de passage (10) répartis sur sa longueur,
les rebords (9) du panneau (2) commençant, par leurs extrémités éloignées l'une de l'autre, sur le fond de rainure des rainures (4) du panneau qui s'étendent transversalement au rebord respectif, et étant joints bout à bout par leurs extrémités montrant l'une vers l'autre, **caractérisé par le fait que**
l'un des rebords (9) recouvre le côté frontal de l'autre rebord (9) de sorte que l'on obtient, sur le rebord (9) recouvrant le côté frontal de l'autre rebord (9), entre la languette de fixation (12) et la surface arrière, une face d'appui (19) pour des panneaux (2) voisins qui peuvent être mis en prise à languette et rainure avec l'autre rebord (9).

2. Panneau selon la revendication 1, **caractérisé par le fait que** le rebord (9) est abaissé de l'épaisseur de la branche de limitation de rainure (6) située sur le côté visible, par rapport à la surface visible du corps de base (8).

3. Panneau selon l'une des revendications précédentes, **caractérisé par le fait que** la branche de limitation de rainure (6) située sur le côté visible dépasse la branche opposée de limitation de rainure (7) de la largeur du rebord (9) abaissé.

4. Panneau selon l'une des revendications précédentes, **caractérisé par le fait que** les rebords (9) présentent une section transversale en T et se trouvent en prise à languette et rainure avec le corps de base (8).

5. Panneau selon la revendication 4, **caractérisé par le fait que** la languette de fixation (12) du rebord en T (9), qui se prend dans une rainure associée (13) du corps de base (8) est munie d'une entretoise continue à encliqueter (14) qui peut s'encliqueter dans une gorge (15) prévue dans la zone d'une paroi latérale de la rainure associée (13) du corps de base (8).

6. Panneau selon l'une des revendications précédentes, **caractérisé par le fait que** le rebord (9) associé à un grand côté du panneau recouvre le côté frontal du rebord (9) associé au côté transversal y contigu.

7. Panneau selon l'une des revendications précédentes, **caractérisé par le fait que** le corps de base (8) est réalisé en bois massif et/ou est contreplaqué au moins sur le côté visible.

8. Panneau selon l'une des revendications précédentes, **caractérisé par le fait que** les rebords (9) sont réalisés comme pièces moulées en copeaux pressés.

9. Panneau selon l'une des revendications précédentes, **caractérisé par le fait que** les rebords (9) formés sur le corps de base forment des zones marginales du panneau en une pièce.
